# EUROPÄISCHE PATENTSCHRIFT

(11) **EP 1 038 489 B1**
(45) Veröffentlichungstag und Bekanntmachung des Hinweises auf die Patenterteilung: **01.06.2005**
(21) Anmeldenummer: 00105446.9
(22) Anmeldetag: 15.03.2000
(51) Int. Cl.: A47K 3/36

(54) **Duscheinrichtung**
Shower installation
Installation de douches

(30) Priorität: 19.03.1999 DE 19912323
(43) Veröffentlichungstag der Anmeldung: 27.09.2000
(73) Patentinhaber: Hansgrohe AG, 77761 Schiltach (DE)
(72) Erfinder: Gross, Jürgen, 77716 Hofstetten (DE)
(74) Vertreter: Patentanwälte Ruff, Wilhelm, Beier, Dauster & Partner

(56) Entgegenhaltungen:
- WO-A-94/04063
- DE-A- 4 033 517
- DE-A- 19 701 847
- DE-U- 9 001 977
- FR-A- 2 702 138

## Beschreibung

### Anwendungsgebiet und Stand der Technik

Die Erfindung betrifft eine Duscheinrichtung, insbesondere eine Duschkabine, die wenigstens eine seitlich angeordnete, im wesentlichen vertikale Säule aufweist, die in ihrem oberen Bereich in wenigstens einem Winkel mit einer die Duscheinrichtung überragenden Traverse verbunden ist.

Eine Duscheinrichtung dieser Art ist bekannt aus der DE 39 01 162. Diese Duscheinrichtung weist vier vertikale Säulen auf, von denen jeweils eine Strebe zu einem mittleren Knotenstück mit einer Kopfbrause abgeht. Dabei sind allerdings die Querschnitte der Säule und der Strebe extrem unterschiedlich bzw. die Säulen um ein Vielfaches dicker.

### Aufgabe und Lösung

Es ist Aufgabe der Erfindung, eine Duscheinrichtung der vorgenannten Art zu schaffen, die gegenüber dem bekannten Stand der Technik neuartige Verbindungsmöglichkeiten bzw. Ausführungsarten der Verbindung bietet.

.Diese Aufgabe wird durch die Merkmale des Anspruchs 1 gelöst. Durch die Erfindung können Säule und Traverse nicht nur mit gleichen, sondern neuartig mit unterschiedlichen Querschnitten ausgebildet werden. Durch das Schräganschneiden in einem bestimmten Winkel ist eine Anpassung der Verbindungsstellen aneinander möglich. Ein Winkel ungleich dem halben Winkel zwischen Säule und Traverse ermöglicht die Verwendung unterschiedlicher Querschnitte bei gleichzeitig möglichst elegantem und gleichmäßigem Übergang von Säule zu Traverse. Alternativ kann der Übergang in mehreren Stufen erfolgen, beispielsweise mit drei oder vier Zwischenwinkeln, deren Summe den endgültigen Gesamtwinkel zwischen Säule und Traverse bestimmt, wobei vorzugsweise unter dem Winkel zwischen Säule und Traverse in diesem Fall einer der Zwischenwinkel verstanden werden soll.

Bevorzugt verlaufen die Schräganschnitte der Säule und der mit ihr verbundenen Traverse im montierten Zustand der Duscheinrichtung im wesentlichen parallel, vorzugsweise genau parallel. Dies ermöglicht es, die Traverse gemäß einer Ausbildung direkt mit der Säule zu verbinden bzw. die Schräganschnitte direkt aneinander zu setzen. Vorteilhaft verläuft jeder Schräganschnitt der Säule und der Traverse nach Art eines geraden Schnittes in einer Ebene. Es ist möglich, die Verbindung als Stoß, vorzugsweise als flächigen Stoß, auszubilden. Insbesondere können die Schräganschnitte der Säule und der mit ihr verbundenen Traverse dieselben Außenkonturen aufweisen bzw. dieselben Flächen definieren.

Besonders bevorzugt sind die Querschnitte von Säule und Traverse voneinander abgeleitet, insbesondere durch eine einfache geometrische Transformation, wie z.B. eine Streckung. Eine Verwandtschaft der Querschnitte kann darin bestehen, daß insbesondere gerade Schnitte durch Säule und Traverse gezogen werden können, die die gleichen Schnittflächen ergeben, vorzugsweise identische Schnittflächen. Des weiteren kann ein Querschnitt, also ein senkrechter Schnitt, durch ein Profil einem Schräganschnitt durch das andere Profil entsprechen. Demzufolge kann vorzugsweise der größere Querschnitt aus einem schrägen Schnitt durch den kleineren Querschnitt ableitbar sein.

Bei einer bevorzugten Ausbildung der Erfindung kann die wenigstens eine Traverse horizontal und insbesondere in etwa im rechten Winkel zu der vertikalen Säule verlaufen. Dabei ist es möglich, den Winkel zwischen jeweils einem Schräganschnitt und einer Längsachse der Säule oder der Traverse zwischen 5° und 40° zu wählen, insbesondere zwischen 15° und 35°. Der Winkel zu dem anderen Teil hin kann dann die Differenz zu 90° betragen. Bei einer rechtwinkligen Anordnung von Säule und Traverse würde normalerweise ein Schräganschnitt mit 45° vorgenommen, so daß gemäß der Erfindung eine deutliche Abweichung vom üblichen vorliegt.

Die Querschnitte der Säule und der Traverse sind abgerundet, wobei sie elliptische Außenkonturen aufweisen. Den voneinander abgeleiteten teilelliptischen Außenkonturen liegen jeweils die gleichen Kreise zugrunde. Die Querschnitte sind zumindest nach außen konvex gewölbt, insbesondere auch in den Innenraum der Duscheinrichtung hinein. Konvex gewölbte Querschnitte sind optisch ansprechend, einfach herstellbar, stabil und ermöglichen zusätzlich durch ihr relativ großes Innenvolumen den Einbau verschiedener Einrichtungen. Besonders bevorzugt wird der Querschnitt der Traverse flacher, insbesondere schwächer konvex gewölbt, ausgebildet als derjenige der Säule, um die Traverse allgemein schlanker bzw. mit einem Querschnitt geringerer Fläche auszugestalten. Dadurch kann die Tragefunktion einer voluminöseren Säule gegenüber der lediglich überspannenden Funktion der schlankeren Traverse verdeutlicht werden. Bei einer solchen Ausführung ist der Winkel zwischen der Ebene des Schräganschnittes der Traverse und ihrer Längsachse kleiner als 40°, insbesondere ca. 30°.

Die Querschnitte der Säule bzw. der Traverse bestehen vorteilhaft im wesentlichen aus zwei verschieden stark konvex gewölbten Bereichen. Vorzugsweise sind die Querschnitte stärker nach außen als in den Innenraum der Duscheinrichtung hinein gewölbt, wodurch zum einen Säule und Traverse weniger in den Innenraum hineinragen. Zum anderen können Säulen dieser Art an einer Ecke bzw. einer abgerundeten Außenbegrenzung einer Duscheinrichtung angebracht werden, so daß eine stärkere Wölbung nach außen besser der allgemeinen Form der Duscheinrichtung angepaßt ist.

Die Querschnitte der Säule und/oder der Traverse können symmetrisch sein, vorzugsweise achsensymmetrisch bzw. symmetrisch zu einer Ebene. Insbesondere sind die Querschnitte im montierten Zustand symmetrisch zu derselben Ebene. Bei dieser bevorzugten Ausführungsform haben Säule und Traverse die gleiche Breite.

Es ist möglich, Säulen und/oder Traversen aus einem im wesentlichen zylindrischen Hohlprofil, insbesondere einem geschlossenen Hohlprofil, zu fertigen. Eine bevorzugte Herstellungsmöglichkeit ist Strangpressen. Ein Hohlprofil besteht vorzugsweise aus Kunststoff oder Leichtmetall.

An der Verbindung zwischen der Säule und der Traverse ist vorteilhaft eine Zwischenscheibe o.dgl. eingelegt, vorzugsweise eine plane Scheibe, an der insbesondere die Schräganschnitte anliegen. Eine solche Zwischenscheibe kann zum einen scharfe Außenkanten der Säule und der Traverse abschließen bzw. abdecken, wobei sie insbesondere einen Übergang von der Säule zu der Traverse, evtl. mit einer Anpassung zu einem fließenden Übergang, bilden kann. Des weiteren ist es möglich, die Zwischenscheibe mit der Säule und/oder der Traverse zu verbinden, vorzugsweise mit beiden. Eine Haltefunktion kann beispielsweise über beidseitig angeordnete, in die Querschnitte der Säule bzw. der Traverse eingreifende und an deren Innenseiten anliegende Vorsprünge erfolgen. Die wesentliche Verbindung kann vorzugsweise über Schrauben o.dgl. stabil hergestellt werden.

Die wenigstens eine Säule ist bevorzugt im Eckbereich bzw. in einem hervorstehenden Bereich der Duscheinrichtung oder einer Duschtasse angeordnet, insbesondere kann sie auf den Rand der Duschtasse aufgesetzt und befestigt sein. Die Traverse kann bis über den Mittenbereich der Duscheinrichtung ragen oder sie bis zu einem anderen Randbereich überqueren, insbesondere über einem der Säule gegenüberliegenden Eckbereich enden. Gemäß einer bevorzugten Ausbildung der Erfindung ist die Duscheinrichtung eine Eckdusche zum Einbau in eine Eckwand, wobei die Traverse in die Ecke hineinlaufen kann. Vorzugsweise ist sie in der Ecke befestigt, insbesondere mit wenigstens einer der Eckwände verbunden. Zur genauen Anpassung sowie aus Fertigungsgründen gilt eine längenveränderliche Verbindung als besonders vorteilhaft.

Die Säule trägt bevorzugt mindestens eine Funktionseinheit, beispielsweise Wassermengenregler, Mischer, Thermostat und/oder Umsteller. Des weiteren kann sie mit wenigstens einer Brause verbunden sein bzw. diese aufweisen, insbesondere einer Handbrause und/oder wenigstens einer Seitenbrause.

Es ist möglich, die wenigstens eine Traverse zumindest teilweise wasserführend auszubilden, wobei sie insbesondere wasserführend mit der Säule verbunden sein kann. Eine Wasserführung bzw. eine wasserführende Verbindung verläuft vorzugsweise innerhalb der Traverse und/oder der Säule. Vorzugsweise erfolgt ein Anschluß der Traverse an eine Wasserversorgung über die Säule und über eine der vorgenannten Funktionseinheiten, wobei die Säule vorteilhaft von unten mit Brausewasser versorgt wird, beispielsweise über den Rand einer Duschtasse.

Neben der Säule kann die Traverse funktional genutzt werden, insbesondere mindestens eine Brausefunktionseinheit tragen, beispielsweise eine Kopfbrause. Des weiteren können Beleuchtungsmittel, insbesondere Niederspannungslichter, an der Traverse angebracht sein, wobei eine Stromversorgung vorteilhaft entsprechend der Art der Wasserzuführung erfolgt.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ein Ausführungsbeispiel der Erfindung ist in den Zeichnungen dargestellt und wird im folgenden näher erläutert. In den Zeichnungen zeigen:
- Fig. 1: eine Schrägansicht einer Duscheinrichtung mit einer Säule und einer Traverse,
- Fig. 2: einen Schnitt durch die Verbindung zwischen Säule und Traverse,
- Fig. 3: den Querschnitt der Säule aus Fig. 1,
- Fig. 4: den Querschnitt der Traverse aus Fig. 1 und
- Fig. 5: eine Detailzeichnung der Verbindung der Traverse mit der Eckwand.

### Detaillierte Beschreibung des Ausführungsbeispiels

Die Fig. 1 zeigt in Schrägansicht von oben eine Duscheinrichtung 11, die nach Art einer Eckdusche in eine Ecke 12, gebildet von zwei Wänden 13, eingebaut ist. Auf eine Duschtasse 15 ist eine vertikale Säule 16 aufgesetzt, die mit einer in der Ecke 12 befestigten Traverse 17 verbunden ist. Abgeschlossen wird die Duscheinrichtung 11 zu der einen Wand 13 durch eine auf die Duschtasse 15 gesetzte, mit der Säule 16 verbundene Duschtrennwand 19. Der Zugang zu der Duscheinrichtung 11 erfolgt über eine Tür 20, die an der anderen Wand 13 angeschlagen ist und gegen die andere Seite der Säule 16 schließt. Die Wände 13 können übliche Badezimmerwände sein. Die Duschtrennwand 19 und die Tür 20 können aus flächigen Elementen, beispielsweise Glasscheiben, bestehen, die mittels Halteschienen 21 an den Wänden 13 bzw. der Säule 16 befestigt sind.

Gestrichelt dargestellt sind an der Innenseite der Säule 16 angebrachte Funktionseinheiten wie eine Umsteller-Mischeinheit 22, zwei Seitenbrausen 23 und eine Handbrause 24. Die Traverse 17 trägt mittig einen Schirm 26, der nach unten hängend und sie teilweise umgreifend ausgebildet ist. Der Schirm 26 weist eine Kopfbrause 27 auf, die mit der Umsteller-Mischeinheit 22 wasserführend verbunden ist. Weiters sind an der Unterseite der Traverse 17 zwei gestrichelt gezeichnete Strahler 28 angebracht, die auf nicht dargestellte Weise an eine Energieversorgung angeschlossen sind.

Es ist zu erkennen, daß die Traverse 17 an ihrem in die Ecke 12 reichenden Ende eine übergeschobene Manschette 18 aufweist, die dem Winkel der Ecke 12 angepaßt ist. Details hierzu sind aus Fig. 5 ersichtlich. Zu erkennen ist des weiteren der Schräganschnitt 25, an dem Säule 16 und Traverse 17 verbunden sind.

Hier ist eine Eckdusche mit im wesentlichen quadratischer Duschtasse 15 dargestellt, bei der die Traverse mittig in die Ecke 12 reicht. Ebenso ist es möglich, den Winkel zwischen Traverse 17 und einer Wand 13 ungleich 45° zu wählen bzw. eine länglich rechteckige Duschtasse 15 zu verwenden.

Die Ebene der Schräganschnitte 25 verläuft senkrecht zu der Ebene, entlang der Säule 16 und Traverse 17 verlaufen. Dabei ist es möglich, durch unterschiedliche Schräganschnitte die Querschnitte nicht nur durch eine Streckung eines Querschitts in eine Richtung, sondern auch in einer zweiten Richtung abzuleiten. Besonders ausgefallene Gestaltungen können durch ein verschwenken der Ebene der Schrägabschnitte 25 gegenüber jener Ebene erzielt werden, also quasi durch einen doppelt abgekippten Anschnitt der Profile der Säule 16 und der Traverse 17.

Die Fig. 2 zeigt einen Schnitt durch die Säule 16 und die Traverse 17 im Bereich ihrer Verbindung. Es ist deutlich zu erkennen, daß der Querschnitt der horizontalen Traverse 17 erheblich flacher ist als der der Säule 16, genauer dargestellt ist dies in den Fign. 3 und 4. Die Schräganschnitte 25 sind parallel in einem Winkel von 30° zur Längsachse der Traverse 17 ausgeführt. Zwischen die Schräganschnitte 25 bzw. die Stoßverbindung der Säule 16 mit der Traverse 17 ist eine Zwischenscheibe 30 eingelegt, die in verschiedene Richtungen verlaufende Rippen 31 aufweist. Es ist zu erkennen, daß die Zwischenscheibe im wesentlichen nach Art eines relativ schmalen und dünnen Ringes ausgebildet ist. Sie kann aus Kunststoff gefertigt sein. Sie überragt die Außenkanten der Schräganschnitte 25 mit ihrem Rand um ein geringes Stück. Durch die Rippen 31 liegt die Zwischenscheibe 30 jeweils unverschiebbar an den Schräganschnitten 25 und bewirkt so, daß die Traverse 17 nicht gegenüber der darauf gestoßenen Säule 16 verschoben werden kann.

Es ist zu erkennen, daß die Rippen 31 in verschiedene Richtungen verlaufen, insbesondere rechtwinklig zueinander. Eine besonders stabile Ausführung kann eine im wesentlichen geschlossene Zwischenscheibe vorsehen, wobei die Rippen in etwa im rechten Winkel zueinander über die gesamte Fläche verlaufen. Ein Lösen der Stoßverbindung wird durch die Befestigungsschraube 32 verhindert, die durch die obere Außenwand der Traverse 17 in ein Gewinde 33 in der Säule 16 eingreift. Das Gewinde 33 ist vorzugsweise als runde Nut ausgebildet, siehe hierzu Fig. 3.

Des weiteren ist in Fig. 2 eine wasserführende Verbindung in der Säule 16 und der Traverse 17 dargestellt, durch die beispielsweise die Kopfbrause 27 der Traverse an die Umsteller-Mischeinheit 22 der Säule angeschlossen werden kann. Die Verbindung besteht aus zwei Schläuchen 35, wobei der Schlauch 35 in der Säule 16 über die Ebene der Schräganschnitte 25 bzw. durch die Zwischenscheibe 30 nach oben reicht. Er weist an seinem Ende einen abgewinkelten Einsatz 36 auf, der in eine Kupplung 37 mündet. Der Schlauch 35 der Traverse 17 weist einen einen Kupplungsstecker 38 tragenden Einsatz auf. Die Schläuche 35 können im wesentlichen lose innerhalb der Profile der Säule 16 und der Traverse 17 verlaufen. Eine Verbindung ist jedoch beispielsweise im Bereich der Zwischenscheibe 30 vorteilhaft, insbesondere damit der Schlauch 35 der Säule 16 nicht nach unten in sich zusammenfällt und nicht mehr erreichbar ist. Eine Befestigung kann beispielsweise eine Einklemmung in eine entsprechende Öse an der Zwischenscheibe 30 sein, wobei diese Befestigung keine großen Kräfte zu übernehmen braucht.

Die Fig. 3 zeigt das Profil der Säule 16 im Querschnitt. Es besteht aus zwei konvex gewölbten, im wesentlichen elliptisch geformten Bereichen, wobei der obere Bereich wesentlich stärker gewölbt ist als der untere, der eher flach verläuft. Der stark gewölbte Bereich liegt bevorzugt außerhalb der Duscheinrichtung 11, während der flach gewölbte in den Innenraum weisen kann. Beide Bereiche treffen an den Seitenrändern unter einem Winkel aufeinander, der bei etwa 90° liegt. Die obere Spitze des stark gewölbten Bereichs weist eine innen verlaufende Trennwand 40 auf, die zur Stabilisierung der Säule 16, zur Befestigung von Funktionseinheiten wie der Umsteller-Mischeinheit 22 sowie zur Bildung der Längsöse 41 für das Gewinde 33, in das die Befestigungsschraube 32 greift, ausgebildet ist. Weiters stehen von der Innenseite zwei Ösen 43 ab, in die Bolzen zur Befestigung der Säule 16 an der Duschtasse 15 eingeschraubt werden können.

Im Bereich des Übergangs von dem stark gewölbten zu dem schwach gewölbten Bereich sind innen kurze Fahnen 44 angeformt. Diese Fahnen 44 dienen dazu, im Bereich der Funktionseinheiten bzw. der Umsteller-Mischeinheit 22 den schwach gewölbten Bereich der Säule 16 herauszutrennen und von vorne gegen die Fahne 44 gedrückt ein Bedienfeld o.dgl. einzusetzen. Zwar ist es prinzipiell möglich, die Trennwand 40, die Ösen 41 und 43 sowie die Fahnen 44 lediglich in den Bereichen auszuführen, in denen sie benötigt werden. Eine durchgehende Ausbildung vergrößert vorteilhaft zum einen die Stabilität der Säule 16, zum anderen entspricht sie einer Herstellungsweise durch ein Strangguß-Verfahren.

Die Fig. 4 zeigt das Profil der Traverse 17 im Querschnitt. Es ist deutlich zu erkennen, daß auch deren Profil aus einem stärker gewölbten, in der Fig. 4 oberen Bereich und einem sehr schwach gewölbten Bereich besteht. Der Winkel im Randbereich ist entsprechend kleiner und liegt bei ca. 70° bis 80°. Die Breite ist die gleiche wie die der Säule 16, lediglich die Höhe ist etwas geringer. In der Mitte des stark gewölbten Bereiches ist an der Innenseite eine Befestigungsöse 46, ähnlich den Ösen 41 oder 43 in Fig. 3, angeformt. Ihre Funktion wird in Fig. 5 erläutert. Aufgrund der besonderen Ausbildung der Schräganschnitte 25 und der übereinstimmenden Verläufe der Säule 16 und der Traverse 17 an den Schräganschnitten kommt man von dem Profil der Säule 16 durch maßstäbliche Stauchung in der Höhe zu dem Profil der Traverse 17. Die Stauchung beträgt hier etwa 40 % und kann mittels Trigonometrie aus dem Winkel zwischen dem Schräganschnitt 25 und der Traverse 17 berechnet werden.

Die Fig. 5 ist eine vergrößerte Darstellung der Befestigung der Traverse 17 in der Ecke 12. An die beiden Wände 13 ist ein die Ecke 12 übergreifender Befestigungswinkel 48 geschraubt. In ihn greift ein Schraubbolzen 49, der mit zwei Muttern gegen den Befestigungswinkel 48 gekontert ist. Der Schraubbolzen 49 ist in die in Fig. 4 erkennbare Befestigungsöse 46 eingedreht. Eine Justierung der Befestigung ist durch die zur Verfügung stehende Länge des Schraubbolzens 49 möglich, um den Abstand der Säule 16 zu der Ecke 12 einzustellen. Über die Traverse 17 ist die Manschette 18 geführt, die nach Befestigung der Traverse in die Ecke 12 geschoben wird und dabei das offene Ende der Traverse sowie deren Befestigung überdeckt. Fixiert wird die Manschette 18 mittels einer Einstellschraube 51, die durch einen Einstellschlitz 52 an der Oberseite der Manschette in die Traverse 17 geschraubt ist. Die Passung der Manschette 18 in der Ecke 12 ist mittels des Einstellschlitzes 52 justierbar. Somit ist die Säule 16 sowohl mit der Duschtasse 15 als auch über die Traverse 17 mit der Ecke 12 verbunden. Zusätzliche Stabilität erhält die Duscheinrichtung 11 durch die Verbindung der Säule 16 über die Duschtrennwand 19 mit der Wand 12, so daß die Konstruktion insgesamt für den Einsatzzweck stabil ist.

Die Säule 16, vorzugsweise auch die Traverse, verläuft vorteilhaft geradlinig. Alternative Ausführungen für eine Traverse können einen gekrümmten Verlauf vorsehen, entweder durch mehrere Abwinkelungen oder durch stetige Biegung, beispielsweise ähnlich einer Bogenlampe. Die Winkelbedingung gilt dabei für den Ansatz der Traverse an die Säule.

### Funktion

Ein Aufbau der in Fig. 1 dargestellten Duscheinrichtung 11 kann folgendermaßen ablaufen:

Auf eine eingebaute Duschtasse 15 wird die Säule 16 gesetzt, wobei sowohl ein Wasseranschluß an eine Heiß- und Kaltwasserleitung als auch evtl. eine Kabelverbindung für die Strahler 28 angeschlossen wird. Die Verbindung zwischen den Anschlüssen kann durch Steckkupplungen o.dgl. erfolgen. Befestigt wird die Säule dabei über in die Ösen 43 eingeschraubten Befestigungsbolzen, die durch die Wand der Duschtasse reichen und mit dieser verschraubt sind. Als nächstes wird an der entsprechenden Stelle in der Ecke 12 der Befestigungswinkel 48 montiert. Die Traverse 17 mit der übergestreiften Manschette wird mit dem eingedrehten Schraubbolzen 49, über den bereits eine Mutter geführt ist, an den Befestigungswinkel 48 gehängt und die Schläuche 35 über die Kupplungsverbindung 37 und 38 verbunden. Die Traverse 17 wird auf die Säule 16 bzw. die eingelegte Zwischenscheibe 30 gesetzt und mit der Befestigungsschraube 32 mit der Säule 16 verbunden.

Nun kann der Abstand der Säule 16 zu der Ecke 12 eingestellt bzw. die Säule senkrecht gerichtet werden, und zwar über Verstellung des Schraubbolzens 49 mittels Muttern gegenüber dem Befestigungswinkel 48. In der richtigen Position legen die Muttern den Schraubbolzen 49 fest. Anschließend wird die Manschette 18 möglichst weit in die Ecke 12 geschoben und mittels der durch den Einstellschlitz 52 greifenden Einstellschraube 51 fixiert. Abschließend werden die Duschtrennwand 19 und die Tür 20 mittels der Halteschienen 21 montiert. Damit ist die Duscheinrichtung 11 komplett fertig aufgebaut.

Die Säule 16 wird in der Regel in vormontiertem Zustand angeliefert, d.h. die Funktionseinheiten wie Umsteller-Mischeinheit 22, Seitenbrausen 23 und evtl. auch die Handbrause 24 sind bereits vormontiert. Des weiteren ist der Schlauch 35 eingelegt.

Alternativ zu einer Wasser- und/oder Stromversorgung durch die Duschtasse 15 ist es möglich, diese über die Ecke 12 bzw. eine Wand 13 und die Traverse 17 in die Säule 16 auszugestalten. Vorteilhaft ist es bei einer Wasserversorgung über die Ecke bzw. Wand möglich, im Bereich der Abdeckmanschette 18 leicht zugänglich Absperrventile, insbesondere zur Vorabsperrung, für die Wasserzufuhr vorzusehen. So kann die Montage erleichtert werden. Eines solche Versorgung kann insbesondere bei Wänden 13 vorteilhaft sein, die speziell für die Duscheinrichtung 11 errichtet werden. Auf diese Weise kann eine Duschtasse 15 ohne Durchbrüche verwendet werden oder die Duscheinrichtung 11 auf einem gefliesten Badezimmerboden aufgebaut werden.

## Patentansprüche

1. Duscheinrichtung, insbesondere Duschkabine, die wenigstens eine seitlich angeordnete, im wesentlichen vertikale Säule aufweist, die in ihrem oberen Bereich in mindestens einem Winkel mit einer die Duscheinrichtung überragenden Traverse verbunden ist, **dadurch gekennzeichnet, dass** die Säule (16) und die Traverse (17) unterschiedliche Querschnitte aufweisen und an ihrer Verbindung jeweils in einem Winkel schräg angeschnitten sind und die Schräganschnitte der Säule und der Traverse ähnliche Außenkonturen aufweisen, wobei der Winkel jeweils ungleich dem halben Winkel zwischen Säule und Traverse ist, wobei die Querschnitte der Säule (16) und der Traverse (17) abgerundet sind und teilelliptische Außenkonturen aufweisen, wobei sie zumindest nach außen konvex gewölbt sind und wobei den teilelliptischen Außenkonturen der Säule (16) und der Traverse (17) jeweils die gleichen Kreise zugrundeliegen.

2. Duscheinrichtung nach Anspruch 1, **dadurch gekennzeichnet, daß** die Querschnitte von Säule (16) und Traverse (17) voneinander ableitbar sind, insbesondere ein größerer Querschnitt durch einen Schnitt durch den kleineren Querschnitt ableitbar ist, wobei vorzugsweise Säule und Traverse die gleiche Breite aufweisen.

3. Duscheinrichtung nach Anspruch 1 oder 2, **dadurch gekennzeichnet, daß** die Verbindung der Säule (16) mit der Traverse (17) als Stoß, insbesondere als flächiger Stoß, ausgebildet ist, wobei vorzugsweise jeder Schräganschnitt (25) in einer Ebene verläuft.

4. Duscheinrichtung nach wenigstens einem der vorhergehenden Ansprüche, **dadurch gekennzeichnet, daß** die Schräganschnitte (25) der Säule (16) und der mit ihr verbundenen Traverse (17) im montierten Zustand im wesentlichen parallel verlaufen, vorzugsweise genau parallel.

5. Duscheinrichtung nach wenigstens einem der vorhergehenden Ansprüche, **dadurch gekennzeichnet, daß** an der Verbindung zwischen der Säule (16) und der Traverse (17) eine Zwischenscheibe (30) eingelegt ist, an der insbesondere die Schräganschnitte (25) anliegen, wobei sie vorzugsweise mit der Säule und/oder der Traverse verbindbar ist, insbesondere über beidseitig angeordnete, in die Querschnitte der Säule und/oder der Traverse eingreifende und an deren Innenseiten anliegende Vorsprünge (31).

6. Duscheinrichtung nach wenigstens einem der vorhergehenden Ansprüche, **dadurch gekennzeichnet, daß** die wenigstens eine Traverse (17) im wesentlichen horizontal und insbesondere in etwa im rechten Winkel zu der Säule (16) verläuft, wobei Säule und/oder Traverse vorzugsweise geradlinig sind.

7. Duscheinrichtung nach Anspruch 6, **dadurch gekennzeichnet, daß** der Winkel zwischen einem Schräganschnitt (25) und einer Längsachse der Säule (16) oder der Traverse (17) im Bereich zwischen 5° und 40° liegt, insbesondere zwischen 10° und 35°, vorzugsweise bei ca. 30°, wobei vorzugsweise der zweite Winkel zwischen dem Schräganschnitt und dem anderen Teil, insbesondere der Säule, die Differenz zwischen 90° und dem ersten Winkel beträgt.

8. Duscheinrichtung nach wenigstens einem der vorhergehenden Ansprüche, **dadurch gekennzeichnet, daß** die Querschnitte der Säule (16) und der Traverse (17) auch in den Innenraum der Duscheinrichtung (11) hinein konvex gewölbt sind.

9. Duscheinrichtung nach Anspruch 8, **dadurch gekennzeichnet, daß** der Querschnitt der Traverse schwächer konvex gewölbt ist als der Querschnitt der Säule, vorzugsweise der Winkel zwischen der Ebene des Schräganschnitts (25) der Traverse und der Längsachse der Traverse kleiner ist als 40°.

10. Duscheinrichtung nach Anspruch 8 oder 9, **dadurch gekennzeichnet, daß** die Säule (16) und die Traverse (17) Querschnitte aufweisen, die jeweils im wesentlichen aus zwei verschieden stark konvex gewölbten Bereichen bestehen, wobei sie insbesondere stärker nach außerhalb als in den Innenraum der Duscheinrichtung (11) hinein gewölbt sind.

11. Duscheinrichtung nach wenigstens einem der vorhergehenden Ansprüche, **dadurch gekennzeichnet, daß** die Querschnitte der Säule (16) und/oder der Traverse (17) symmetrisch sind, vorzugsweise symmetrisch zu einer Ebene, wobei insbesondere im montierten Zustand beide Querschnitte symmetrisch zu derselben Ebene sind.

12. Duscheinrichtung nach wenigstens einem der vorhergehenden Ansprüche, **dadurch gekennzeichnet, daß** die Säule (16) und/oder die Traverse (17) aus einem insbesondere geschlossenen Hohlprofil gefertigt sind, wobei das Hohlprofil vorzugsweise zylindrisch und stranggepreßt ist, insbesondere aus Leichtmetall besteht.

13. Duscheinrichtung nach wenigstens einem der vorhergehenden Ansprüche, **dadurch gekennzeichnet, daß** die Säule (16) im Eckbereich einer Duscheinrichtung (11), insbesondere einer Duschtasse (15), angeordnet ist, wobei vorzugsweise die wenigstens eine Traverse (17) die Duscheinrichtung überquert, insbesondere an einem der Säule gegenüberliegenden Eckbereich (12) endet.

14. Duscheinrichtung nach wenigstens einem der vorhergehenden Ansprüche, **dadurch gekennzeichnet, daß** die Duscheinrichtung (11) eine Eckdusche zum Einbau in eine Eckwand (12, 13) ist und insbesondere die wenigstens eine Traverse (17) in die Ecke (12) hinein läuft, wobei sie vorzugsweise mit einer Wand (13) in der Ecke verbunden ist, insbesondere über eine längenveränderliche Verbindung (48, 49).

15. Duscheinrichtung nach wenigstens einem der vorhergehenden Ansprüche, **dadurch gekennzeichnet, daß** die Säule (16) mindestens eine Funktionseinheit aus der folgenden Gruppe trägt:
Wassermengenregler, Mischer, Thermostat und Umsteiler (22);
und mit wenigstens einer Brause verbunden ist, insbesondere einer Handbrause (24) und/oder wenigstens einer Seitenbrause (23).

16. Duscheinrichtung nach wenigstens einem der vorhergehenden Ansprüche, **dadurch gekennzeichnet, daß** die wenigstens eine Traverse (17) zumindest teilweise wasserführend ist, insbesondere wasserführend mit der Säule (16) verbunden ist, wobei die wasserführende Verbindung (35, 37, 38) vorzugsweise innerhalb der Traverse und/oder der Säule verläuft, insbesondere die Traverse über die Säule an eine Wasserversorgung angeschlossen ist.

17. Duscheinrichtung nach Anspruch 16, **dadurch gekennzeichnet, daß** die Traverse (17) mindestens eine Brausefunktionseinheit trägt, insbesondere eine Kopfbrause (27).

## Claims

1. A shower installation, in particular, a shower stall, having at least one laterally arranged, essentially vertical column that is at least joined at an angle to a traverse protruding beyond the top of the shower installation in the vicinity of its upper end, wherein the column (16) and the traverse (17) have differing cross-sections and each is cut off at an angle at their junction and the beveled ends of the column and the traverse have similarly contoured outer edges, where both angles involved differ from half the included angle between the column and the traverse, where the cross-sections of the column (16) and the traverse (17) are rounded and have partially elliptical outer contours, where their outer edges are convexly curved, at least outward, and where the respective partially elliptical outer contours of the column (16) and the traverse (17) are based on the same circles.

2. The shower installation according to claim 1, wherein the cross-sections of the column (16) and the traverse (17) are derivable from one another, in particular, a larger cross-section is derivable from a section through the smaller cross-section, where the column and the traverse preferably have the same width.

3. The shower installation according to claim 1 or claim 2, wherein the joint of the column (16) and the traverse (17) is a butt joint, in particular, a butt joint covering the full extents of their mating surfaces, where the beveled end (25) of each preferably lies in a plane.

4. The shower installation according to at least one of the foregoing claims, wherein beveled ends (25) of the column (16) and of the traverse (17) that is joined thereto are essentially parallel, preferably precisely parallel, in the assembled state.

5. The shower installation according to at least one of the foregoing claims, wherein an interface plate (30), against which, in particular, their beveled ends (25) abut, is inserted between the column (16) and the traverse (17) at their junction, where the interface plate may preferably be attached to the column and/or the traverse, in particular, may be attached thereto by means of protrusions (31) arranged on both sides of the interface plate that extend into the interiors of the column and/or the traverse and abut against their inner walls.

6. The shower installation according to at least one of the foregoing claims, wherein the at least one traverse (17) is essentially horizontal and, in particular, runs at approximately a right angle to the column (16), where the column and/or the traverse are preferably straight.

7. The shower installation according to claim 6, wherein the angle between a beveled end (25) and a longitudinal axis of the column (16) or the traverse (17) falls within the range 5° to 40°, in particular, falls within the range 10° to 35°, and is preferably approximately 30°, where the second angle between that beveled end and the other component, in particular, the column, equals the difference between 90° and the first angle.

8. The shower installation according to at least one of the foregoing claims, wherein those portions of the cross-sections of the column (16) and the traverse (17) extending into the interior of the shower installation (11) are also convexly curved.

9. The shower installation according to claim 8, wherein the cross-section of the traverse is less sharply convexly curved than the cross-section of the column and the angle between the plane of the beveled end (25) of the traverse and the longitudinal axis of the traverse is preferably less than 40°.

10. The shower installation according to claim 8 or claim 9, wherein both the column (16) and the traverse (17) have cross-sections that essentially consist of two convexly curved sections having differing curvatures, where, in particular, their cross sections are more sharply convexly curved over those portions thereof that face outward than over those portions thereof that extend into the interior of the shower installation (11).

11. The shower installation according to at least one of the foregoing claims, wherein the cross-sections of the column (16) and/or the traverse (17) are symmetric, preferably symmetric with respect to a plane, where, in particular, both cross-sections are symmetric with respect to the same plane in the assembled state.

12. The shower installation according to at least one of the foregoing claims, wherein the column (16) and/or the traverse (17) are fabricated from hollow, profiled stock, in particular, hollow, profiled stock having a closed outer surface, where the hollow, profiled stock involved is preferably cylindrical and extruded, in particular, extruded from light alloy.

13. The shower installation according to at least one of the foregoing claims, wherein the column (16) is arranged in the vicinity of a corner of a shower installation (11), in particular, a corner of a shower basin (15), where the at least one traverse (17) preferably crosses the shower installation, in particular, terminates in the vicinity of a corner (12) diagonally across from the column.

14. The shower installation according to at least one of the foregoing claims, wherein the shower installation (11) is a corner shower intended for installation in a corner (12) formed by walls (13) and, in particular, the traverse (17) extends into the corner (12), where it is preferably fastened to a wall (13) at the corner, in particular, is fastened thereto using an adjustable-length fastener (48, 49).

15. A shower facility according to at least one of the foregoing claims, wherein the column (16) carries at least one functional unit from the following group:
water flow-rate regulator, mixer, thermostat, and selector (22),
and at least one shower head, in particular, a hand-held shower head (24), and/or at least one lateral shower head (23), is connected thereto.

16. The shower installation according to at least one of the foregoing claims, wherein at least part of the at least one traverse (17) conducts water, in particular, is joined to the column (16) such that water will be conducted from the latter to the former, where the water conduit (35, 37, 38) involved is preferably routed through the interior of the traverse and/or the column, in particular, the traverse is connected to a water supply via the column.

17. The shower installation according to claim 16, wherein the traverse (17) carries at least one unit providing a showering function, in particular, an overhead shower head (27).

## Revendications

1. Installation de douches, en particulier cabine de douche, présentant au moins une colonne essentiellement verticale disposée latéralement, reliée dans sa partie supérieure et dans au moins un angle à une traverse traversant tout l'installation de douche, **caractérisé par le fait que** la colonne (16) et la traverse (17) sont de sections différentes et découpées en oblique suivant un angle donné à l'endroit de leur jointure et que les découpes obliques de la colonne et de la traverse présentent des contours analogues, l'angle étant chaque fois différent du demi-angle entre colonne et traverse, les sections de la colonne (16) et de la traverse (17) étant arrondies et présentant des contours extérieurs partiellement elliptiques, bombées convexes au moins vers l'extérieur et les contours extérieurs partiellement elliptiques de la colonne (16) et de la traverse (17) étant fondés sur un même cercle.

2. L'installation de douches selon la revendication 1, **caractérisé par le fait que** les sections de la colonne (16) et de la traverse (17) sont dérivables l'une de l'autre, en particulier que la plus grande section est dérivable par coupure dans la plus petite section, la colonne et la traverse étant de même largeur.

3. L'installation de douches selon la revendication 1 ou 2, **caractérisé par le fait que** la liaison de la colonne (16) avec la traverse (17) a la forme d'un joint, de préférence un joint plat, chaque découpe oblique (25) étant de préférence dans un plan.

4. L'installation de douches selon l'une quelconque des revendications ci-dessus, **caractérisé par le fait que** les découpes obliques (25) de la colonne (16) et de la traverse (17) qui lui est attachée sont fondamentalement parallèles lorsque l'installation de douches est monté, de préférence parfaitement parallèles.

5. L'installation de douches selon l'une quelconque des revendications ci-dessus, **caractérisé par le fait qu'**au point de liaison entre la colonne (16) et la traverse (17), un disque intermédiaire (30) est posé, sur lequel s'appuient en particulier les découpes obliques (25), ce disque pouvant être de préférence fixé à la colonne et/ou à la traverse, en particulier par l'intermédiaire d'avancées (31) disposées des deux côtés, dans la section de la colonne et/ou de la traverse et sur leurs faces intérieures.

6. L'installation de douches selon l'une quelconque des revendications ci-dessus, **caractérisé par le fait qu'**au moins une traverse (17) est fondamentalement horizontale et, en particulier, forme un angle droit avec la colonne (16), la colonne et/ou la traverse étant de préférence rectiligne(s).

7. L'installation de douches selon la revendication 6, **caractérisé par le fait que** l'angle entre une découpe oblique (25) et un axe longitudinal de la colonne (16) ou de la traverse (17) mesure entre 5° et 40°, en particulier entre 10° et 35°, de préférence 30° environ, le second angle entre la découpe oblique et l'autre partie, en particulier la colonne, mesurant de préférence la différence entre 90° et le premier angle.

8. L'installation de douches selon au moins une des revendications ci-dessus, **caractérisé par le fait que** les sections de colonne (16) et de traverse (17) sont bombées convexes dans l'espace de l'installation de douches (11) également.

9. L'installation de douches selon la revendication 8, **caractérisé par le fait que** la section de la traverse est bombée de façon moins convexe que la section de la colonne, l'angle entre le plan de la découpe oblique (25) de la traverse et l'axe longitudinal de la traverse étant de préférence inférieur à 40°.

10. L'installation de douches selon la revendication 8 ou 9, **caractérisé par le fait que** la colonne (16) et la traverse (17) présentent des sections composées chacune de deux zones bombées différemment convexes, en particulier plus fortement convexes vers l'extérieur que vers l'espace intérieur de l'installation de douches (11).

11. L'installation de douches selon au moins une des revendications ci-dessus, **caractérisé par le fait que** les sections de la colonne (16) et/ou de la traverse (17) sont symétriques, de préférence symétriques par rapport à un plan, en particulier par rapport au même plan lorsque l'installation de douches est monté.

12. L'installation de douches selon au moins une des revendications ci-dessus, **caractérisé par le fait que** la colonne (16) et/ou la traverse (17) sont fabriquées à partir d'un profil creux en particulier fermé, de préférence cylindrique et extrudé, en particulier en métal léger.

13. L'installation de douches selon au moins une des revendications ci-dessus, **caractérisé par le fait que** la colonne (16) est installée dans le coin d'une installation de douches (11), en particulier d'un tub de douche (15), au moins une traverse (17) traversant de préférence toute l'installation de douches, rejoignant en particulier le coin (12) opposé à celui de la colonne.

14. L'installation de douches selon au moins une des revendications ci-dessus, **caractérisé par le fait que** l'installation de douches (11) est une douche de coin destinée à être installée dans une paroi de coin (12, 13) et qu'en particulier au moins une traverse (17) va vers le coin (12), de préférence en étant reliée dans le coin à une paroi (13), en particulier par une liaison (48, 49) de longueur réglable.

15. L'installation de douches selon au moins une des revendications ci-dessus, **caractérisé par le fait que** la colonne (16) porte au moins une unité fonctionnelle du groupe suivant : régulateur de débit d'eau, mitigeur, thermostat et dispositif de bascule (22) et est reliée à au moins une douche, en particulier une douche à main (24) et/ou au moins une douche latérale (23).

16. L'installation de douches selon au moins une des revendications ci-dessus, **caractérisé par le fait qu'**au moins une traverse (17) est conductrice d'eau, au moins partiellement, en particulier conductrice d'eau avec la colonne (16), la liaison conductrice d'eau (35, 37, 38) étant de préférence installée dans la traverse et/ou dans la colonne, la traverse étant en particulier raccordée à une alimentation en eau via la colonne.

17. L'installation de douches selon la revendication 16, **caractérisé par le fait que** la traverse (17) porte au moins une unité fonctionnelle de douche, en particulier une douche de tête (27).
